# EUROPÄISCHE PATENTSCHRIFT

(11) **EP 1 835 095 B1**
(45) Veröffentlichungstag und Bekanntmachung des Hinweises auf die Patenterteilung: **26.05.2010**
(21) Anmeldenummer: 06126980.9
(22) Anmeldetag: 22.12.2006
(51) Int. Cl.: E05B 19/02

(54) **Schlüssel für einen Schließzylinder**
Key for a lock cylinder
Clé pour une serrure cylindrique

(30) Priorität: 17.03.2006 DE 102006000122
(43) Veröffentlichungstag der Anmeldung: 19.09.2007
(73) Patentinhaber: Aug. Winkhaus GmbH & Co. KG, 48291 Telgte (DE)
(72) Erfinder: Reckmann, Georg, 48163, Münster (DE); Rasecke, Marc, 49536, Lienen (DE)

(56) Entgegenhaltungen:
- EP-A1- 0 567 446
- EP-A1- 0 784 138
- EP-A1- 1 217 151
- WO-A-98/32937
- DE-A1- 3 225 952
- DE-A1- 3 542 008

## Beschreibung

Die Erfindung betrifft einen Schlüssel für einen Schließzylinder, mit einem Schaft und mit einem in dem Schaft angeordneten Steuerglied zur Ansteuerung eines in dem Schließzylinder angeordneten Sperrstiftes, wobei das Steuerglied zusammen mit einer Seitenfläche des Schaftes eine vom freien Ende des Schaftes aus zugängliche Hinterschneidung zur Bewegung des in dem Schließzylinder angeordneten Sperrstiftes begrenzt und sich die Hinterschneidung von dem freien Ende des Schaftes weg verjüngt.

Aus der DE 32 25 952 A1 ist ein solcher Schlüssel bekannt, bei dem eine Einfräsung im Schaft eine Hinterschneidung aufweist. Eine solche Hinterschneidung ist jedoch sehr aufwändig zu fertigen.

Eine Schließeinrichtung mit einem solchen Schließzylinder und einem solchen Schlüssel ist beispielsweise aus der DE 35 18 743 A1 bekannt. Bei dieser Schließeinrichtung ist das Steuerglied in dem Schaft des Schlüssels quer zur Längsachse des Schaftes verschieblich geführt. Der in dem Schließzylinder angeordnete Sperrstift tastet ein Ende des Steuergliedes ab. Das andere Ende des Steuergliedes wird von einem in dem Kern des Schließzylinders angeordneten Einsatzstück abgestützt. Daher lässt sich der Schließzylinder mittels des Schlüssels nur entriegeln, wenn durch die Position und die Länge des Steuergliedes der Sperrstift in einer vorgesehenen Position gegenüber der Tasche des Gehäuses gehalten wird. Der Sperrstift steht einer Seitenfläche des Schaftes gegenüber und bildet damit ein weiteres Schließgeheimnis des Schlüssels. Zudem hat der Schlüssel eine Reihe von Schließkerben als weiteres Schließgeheimnis zur Ansteuerung von Stiftzuhaltungen des Schließzylinders.

Nachteilig bei der bekannten Schließeinrichtung ist, dass der Schlüssel und der Schließzylinder sehr aufwändig zu fertigende Bauteile sind. Hierdurch weisen der Schlüssel und der Schließzylinder sehr hohe Fertigungskosten auf. Weiterhin lassen sich die Position und die Länge des Steuergliedes durch Abmessen des Schlüssels einfach ermitteln. Der Schlüssel ist daher besonders einfach kopierbar.

Der Erfindung liegt das Problem zugrunde, einen Schlüssel der eingangs genannten Art so zu gestalten, dass er besonders kostengünstig zu fertigen ist.

Dieses Problem wird erfindungsgemäß dadurch gelöst, dass das Steuerglied in einer parallel zur Längsachse des Schaftes angeordneten Nut befestigt ist.

Durch diese Gestaltung lässt sich das in den Schließkanal eingeführte Ende des Sperrstiftes beim Einführen des erfindungsgemäßen Schlüssels in den Schließkanal mittels der Hinterschneidung greifen und in die vorgesehene Position bewegen. Eine verschiebliche Führung des Steuergliedes ist dank der Erfindung nicht erforderlich. Daher ist der erfindungsgemäße Schlüssel zudem unempfindlich gegenüber Verschmutzung und lässt sich besonders kostengünstig fertigen. Die Verjüngung der Hinterschneidung ermöglicht es, die Sperrstift von dem Gehäuse des Schließzylinders wegzuziehen. Weiterhin wird bei in den Schließzylinder eingeschobenem Schlüssel der Sperrstift im Schließzylinder zuverlässig in der Hinterschneidung gehalten. Die Position des Sperrstiftes wird zudem von der Kontur des Steuergliedes und der Art der Verjüngung der Hinterschneidung festgelegt. Der erfindungsgemäße Schlüssel ist daher nur schwer kopierbar. Mechanische Belastungen des Steuergliedes während der Aufbewahrung des erfindungsgemäßen Schlüssels in einer Tasche lassen sich einfach vermeiden, weil das Steuerglied in einer parallel zur Längsachse des Schaftes angeordneten Nut befestigt ist. Hierdurch wird zudem eine Beschädigung der zur Aufbewahrung des Schlüssels vorgesehenen Tasche oder eine Verletzungsgefahr durch das Steuerglied vermieden. Vorzugsweise befindet sich das freie Ende des Steuergliedes auf einer Höhe mit der Seitenfläche des Schaftes.

Der erfindungsgemäße Schlüssel lässt sich besonders kostengünstig fertigen, wenn das Steuerglied fest mit dem Schaft verbunden ist. Durch diese Gestaltung benötigt das Steuerglied keine aufwändige Führung oder Lagerung in dem Schaft. Das Steuerglied lässt sich daher besonders einfach und kostengünstig an dem Schaft montieren.

Der bauliche Aufwand zur Erzeugung der Hinterschneidung lässt sich gemäß einer anderen vorteilhaften Weiterbildung der Erfindung besonders gering halten, wenn das Steuerglied eine Rampe zur Verjüngung der Hinterschneidung aufweist.

Der Sperrstift in dem Schließzylinder lässt sich gemäß einer anderen vorteilhaften Weiterbildung der Erfindung mit einer großen Formenvielfalt ausstatten, wenn die Nut breiter ist als das Steuerglied. Dies trägt zur Erhöhung der Anzahl der möglichen Schließgeheimnisse des erfindungsgemäßen Schlüssels bei.

Der Sperrstift in dem Schließzylinder wird gemäß einer anderen vorteilhaften Weiterbildung der Erfindung nach jedem Abziehen des erfindungsgemäßen Schlüssels zuverlässig in die den Schließzylinder blockierende Stellung gedrückt, wenn ein Boden der Nut zwischen dem Steuerglied und dem freien Ende des Schaftes eine wellenförmige Erhebung aufweist. Durch diese Gestaltung benötigt der Sperrstift kein Federelement zu seiner Vorspannung in die Grundstellung.

Eine großflächige und dauerhafte Befestigung des Steuergliedes an dem Schaft lässt sich gemäß einer anderen vorteilhaften Weiterbildung der Erfindung einfach erreichen, wenn das Steuerglied einstückig mit einer Leiste gefertigt ist und wenn die Leiste parallel zur Längsachse des Schaftes angeordnet ist.

Der erfindungsgemäße Schlüssel weist einen besonders hohen Kopierschutz auf, wenn die Leiste mit einem Vorsprung eine zweite, quer zur Längsachse des Schaftes hin offene Hinterschneidung begrenzt. Da die Hinterschneidung und ein in der Hinterschneidung angeordnetes Profil der Leiste und/oder der Nut dem Schlüssel nicht ohne weiteres ersichtlich ist, wird das Kopieren des erfindungsgemäßen Schlüssels wesentlich erschwert. Sofern die Hinterschneidung die Nut um zumindest 50% überdeckt, kann diese zudem nicht mehr mit einem Fräswerkzeug gefertigt werden, was zu einer weiteren Erschwerung des Kopierens des erfindungsgemäßen Schlüssels beiträgt.

Die Leiste ermöglicht die Erzeugung eines Anschlags für den erfindungsgemäßen Schlüssel in dem Schließzylinder, wenn das zum freien Ende des Schaftes weisende Ende der Leiste von dem freien Ende des Schaftes beabstandet ist.

Dies trägt zur weiteren Erhöhung der Anzahl der Schließgeheimnisse des erfindungsgemäßen Schlüssels bei.

Eine besonders feste und dauerhafte Fügung des Steuergliedes mit dem Schaft lässt sich gemäß einer anderen vorteilhaften Weiterbildung der Erfindung einfach erreichen, wenn das Steuerglied mit dem Schaft verpresst oder verlötet ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen erfindungsgemäßen Schlüssel mit einem Schließzylinder,
- Fig. 2: eine Schnittdarstellung durch den Schlüssel und den Schließzylinder aus Figur 1 entlang der Linie II - II,
- Fig. 3: eine stark vergrößerte Ansicht eines Teilbereichs des Schlüssels und eines Sperrstiftes des Schließzylinders,
- Fig. 4: eine Schnittdarstellung durch den Schlüssel aus Figur 3 entlang der Linie IV - IV.

Figur 1 zeigt einen Schlüssel 1 und einen Schließzylinder 2. Der Schlüssel 1 hat eine Reide 3 und einen Schaft 4 mit einer an einer Schlüsselbrust 5 angeordneten Reihe von Schließkerben 6. Der Schließzylinder 2 hat einen in einem Gehäuse 7 drehbaren Kern 8 und eine Reihe von Stiftzuhaltungen 9, welche in der dargestellten Stellung die Bewegung des Kerns 8 blockieren. Die Stiftzuhaltungen 9 ragen in einen Schließkanal 10 für den Schlüssel 1 hinein. Bei in den Schließkanal 10 eingeführtem Schlüssel 1 werden die Stiftzuhaltungen 9 von den Schließkerben 6 in eine die Bewegung des Kerns 8 freigebende Stellung bewegt. In einer Seitenfläche 11 des Schaftes 4 hat der Schlüssel 1 eine Nut 12 mit einer darin befestigten Leiste 13. Die Nut 12 ist breiter als die Leiste 13.

Figur 2 zeigt in einer Schnittdarstellung entlang der Linie II - II durch den Schlüssel 1 und den Schließzylinder 2 aus Figur 1, dass an dem freien Ende der Leiste 13 ein Steuerglied 14 angeordnet ist, welches mit dem Grund der Nut 12 eine Hinterschneidung 15 begrenzt. Die Hinterschneidung 15 verjüngt sich von dem freien Ende des Schaftes 4 aus gesehen. In den Schließkanal 10 des Schließzylinders 2 ragt ein Sperrstift 16 geringfügig hinein. Der Sperrstift 16 ist im Kern 8 zum Schließkanal 10 quer verschiebbar geführt. Das in den Schließkanal 10 hinein ragende Ende des Sperrstiftes 16 ist entsprechend dem Steuerglied 14 geformt. In der dargestellten Stellung dringt das dem Schließkanal 10 abgewandte Ende des Sperrstiftes 16 in eine Tasche 17 des Gehäuses 7 ein und blockiert damit die Bewegung des Kerns 8 gegenüber dem Gehäuse 7. Die Bewegung des Kerns 8 wird erst freigegeben, wenn der Sperrstift 16 aus der Tasche 17 des Gehäuses 7 heraus gezogen wird. Die Leiste 13 ist von dem freien Ende des Schaftes 4 beabstandet. Die Nut 12 hat zwischen dem Steuerglied 14 und dem freien Ende des Schaftes 4 eine wellenförmige Erhebung 18.

Beim Einführen des Schlüssels 1 in den Schließkanal 10 gelangt das Steuerglied 14 gegen den Sperrstift 16. Da sich die Hinterschneidung 15 durch die Form des Steuergliedes 14 verjüngt, wird der Sperrstift 16 in den Schließkanal 10 hinein und aus der Tasche 17 des Gehäuses 7 heraus gezogen. Damit wird die Bewegung des Kerns 8 gegenüber dem Gehäuse 7 freigegeben. Diese Stellung des Steuergliedes 14 und des Sperrstiftes 16 ist stark vergrößert in Figur 3 dargestellt. Hierbei ist zu erkennen, dass eine radiale Verbreiterung 19 des Sperrstiftes 16, welche in der Hinterschneidung 15 gehalten ist, von einer Einschnürung 20 des Sperrstiftes 16 begrenzt ist. Der Sperrstift 16 und das Steuerglied 14 bilden zudem einen Anschlag beim Einführen des Schlüssels 1 in den Schließkanal 10. Die das Steuerglied 14 aufweisende Leiste 13 hat einen Bolzen 21, mit dem sie in einer Ausnehmung 22 des Schlüssels 1 verpresst ist. Beim Herausziehen des Schlüssels 1 aus dem Schließkanal 10 gelangt die wellenförmige Erhebung 18 gegen den Sperrstift 16 und drückt diesen in die Tasche 17 des Gehäuses 7. Damit ist die Bewegung des Kerns 8 wieder blockiert. In einer nicht dargestellten Ausführungsform kann der Sperrstift 16 auch mit einem Federelement in die Tasche 17 des Gehäuses 2 vorgespannt sein. Die Leiste 13 weist eine Rampe 25 auf, welche die Hinterschneidung 15 von dem freien Ende des Schaftes 4 weg verjüngt.

Figur 4 zeigt eine Schnittdarstellung durch den Schlüssel 1 mit dem Sperrstift 16 aus Figur 3 entlang der Linie IV - IV. Hierbei ist zu erkennen, dass die Leiste 13 schmaler ist als die Nut 12 und mit einem Vorsprung 23 eine quer zur Längsachse des Schaftes 4 weisende zweite Hinterschneidung 24 begrenzt. In diese zweite Hinerschneidung 24 kann ein nicht dargestellter Profilfortsatz des Kerns 8 eingreifen.

## Patentansprüche

1. Schlüssel (1) für einen Schließzylinder (2), mit einem Schaft (4) und mit einem in dem Schaft (4) angeordneten Steuerglied (14) zur Ansteuerung eines in dem Schließzylinder (2) angeordneten Sperrstiftes (16), wobei das Steuerglied (14) zusammen mit einer Seitenfläche (11) des Schaftes (4) eine vom freien Ende des Schaftes (4) aus zugängliche Hinterschneidung (15) zur Bewegung des in dem Schließzylinder (2) angeordneten Sperrstiftes (16) begrenzt und sich die Hinterschneidung (15) von dem freien Ende des Schaftes (4) weg verjüngt, **dadurch gekennzeichnet, dass** das Steuerglied (14) in einer parallel zur Längsachse des Schaftes (4) angeordneten Nut (12) befestigt ist.

2. Schlüssel nach Anspruch 1, **dadurch gekennzeichnet, dass** das Steuerglied (14) fest mit dem Schaft (4) verbunden ist.

3. Schlüssel nach Anspruch 1 oder 2, **dadurch gekennzeichnet, dass** das Steuerglied (14) eine Rampe (25) zur Verjüngung der Hinterschneidung (15) aufweist.

4. Schlüssel nach einem der vorhergehenden Ansprüche, **dadurch gekennzeichnet, dass** die Nut (12) breiter ist als das Steuerglied (14).

5. Schlüssel nach Anspruch 4, **dadurch gekennzeichnet, dass** ein Boden der Nut (12) zwischen dem Steuerglied (14) und dem freien Ende des Schaftes (4) eine wellenförmige Erhebung (18) aufweist.

6. Schlüssel nach einem der vorhergehenden Ansprüche, **dadurch gekennzeichnet, dass** das Steuerglied (14) einstückig mit einer Leiste (13) gefertigt ist und dass die Leiste (13) parallel zur Längsachse des Schaftes (4) angeordnet ist.

7. Schlüssel nach Anspruch 6, **dadurch gekennzeichnet, dass** die Leiste (13) mit einem Vorsprung (23) eine zweite, quer zur Längsachse des Schaftes (4) hin offene Hinterschneidung (24) begrenzt.

8. Schlüssel nach Anspruch 6 oder 7, **dadurch gekennzeichnet, dass** das zum freien Ende des Schaftes (4) weisende Ende der Leiste (13) von dem freien Ende des Schaftes (4) beabstandet ist.

9. Schlüssel nach einem der vorhergehenden Ansprüche, **dadurch gekennzeichnet, dass** das Steuerglied (14) mit dem Schaft (4) verpresst oder verlötet ist.

## Claims

1. Key (1) for a lock cylinder (2), comprising a shaft (4) and comprising a control member (14), arranged in the shaft (4), for actuating a locking pin (16) arranged in the lock cylinder (2), the control member (14) together with a side face (11) of the shaft (4) delimiting an undercut (15), accessible from the free end of the shaft (4), for moving the locking pin (16) arranged in the lock cylinder (2), and the undercut (15) tapering away from the free end of the shaft (4), **characterised in that** the control member (14) is fixed in a groove (12) arranged parallel to the longitudinal axis of the shaft (4).

2. Key according to claim 1, **characterised in that** the control member (14) is rigidly fixed to the shaft (4).

3. Key according to either claim 1 or claim 2, **characterised in that** the control member (14) comprises a ramp (25) for the taper of the undercut (15).

4. Key according to any one of the preceding claims, **characterised in that** the groove (12) is wider than the control member (14).

5. Key according to claim 4, **characterised in that** the bottom of the groove (12) comprises an undulating raised portion (18) between the control member (14) and the free end of the shaft (4).

6. Key according to any one of the preceding claims, **characterised in that** the control member (14) is manufactured in one piece with a strip (13), and **in that** the strip (13) is arranged parallel to the longitudinal axis of the shaft (4).

7. Key according to claim 6, **characterised in that** the strip (13) together with a projection (23) delimits a second undercut (24) which is open transverse to the longitudinal axis of the shaft (4).

8. Key according to either claim 6 or claim 7, **characterised in that** the end of the strip (13) facing towards the free end of the shaft (4) is at a distance from the free end of the shaft (4).

9. Key according to any one of the preceding claims, **characterised in that** the control member (14) is pressed or soldered onto the shaft (4).

## Revendications

1. Clef (1) pour un barillet de serrure (2), comportant une tige (4) et un élément de commande (14), agencé dans la tige (4) et destiné à actionner une goupille (16) disposée dans le barillet (2), ledit élément de commande (14) délimitant, conjointement avec une face latérale (11) de la tige (4), une contre-dépouille (15), accessible depuis l'extrémité libre de la tige (4), pour le mouvement de la goupille (16) disposée dans le barillet (2), et ladite contre-dépouille (15) se rétrécissant en s'éloignant de l'extrémité libre de la tige (4), **caractérisée en ce que** l'élément de commande (14) est fixé dans une gorge (12) ménagée parallèlement à l'axe longitudinal de la tige (4).

2. Clef selon la revendication 1, **caractérisée en ce que** l'élément de commande (14) est relié de manière fixe à la tige (4).

3. Clef selon la revendication 1 ou 2, **caractérisée en ce que** l'élément de commande (14) comporte une face inclinée (25) pour le rétrécissement de la contre-dépouille (15).

4. Clef selon l'une quelconque des revendications précédentes, **caractérisée en ce que** la gorge (12) est plus large que l'élément de commande (14).

5. Clef selon la revendication 4, **caractérisée en ce qu'**un fond de la gorge (12) comporte une bosse (18) ondulée entre l'élément de commande (14) et l'extrémité libre de la tige (4).

6. Clef selon l'une quelconque des revendications précédentes, **caractérisée en ce que** l'élément de commande (14) est réalisé d'un seul tenant avec un listel (13) et **en ce que** ledit listel (13) est disposé parallèlement à l'axe longitudinal de la tige (4).

7. Clef selon la revendication 6, **caractérisée en ce que** le listel (13) délimite avec une saillie (23) une deuxième contre-dépouille (24) ouverte transversalement vers l'axe longitudinal de la tige (4).

8. Clef selon la revendication 6 ou 7, **caractérisée en ce que** l'extrémité du listel (13), orientée vers l'extrémité libre de la tige (4), est située à distance de l'extrémité de la tige (4).

9. Clef selon l'une quelconque des revendications précédentes, **caractérisée en ce que** l'élément de commande (14) est assemblé par pressage ou brasage à la tige (4).
